# FASCICULE DE BREVET EUROPEEN

(11) **EP 0 087 339 B1**
(45) Date de publication et mention de la délivrance du brevet: **27.01.1988**
(21) Numéro de dépôt: 83400241.2
(22) Date de dépôt: 04.02.1983
(51) Int. Cl.: F23H 11/18, F23H 11/02

(54) **Perfectionnements aux grilles sans fin constituant la sole d'un foyer ou d'un réacteur à lit fluidisé**
Wanderroste welche den Herd eines Ofens oder eines Wirbelbettreaktors bilden
Travelling grates forming the hearth of a furnace or of a fluidised-bed reactor

(30) Priorité: 24.02.1982 FR 8203003
(43) Date de publication de la demande: 31.08.1983
(73) Titulaire: FIVES-CAIL BABCOCK, Société anonyme, 75383 Paris Cédex 08 (FR)
(72) Inventeur: Fourey, Jacques, F-77300 Fontainebleau (FR); Logez, Gustave, F-77210 Avon (FR)
(74) Mandataire: Fontanié, Etienne

(56) Documents cités:
- CH-A- 318 396
- FR-A- 759 504
- FR-A- 782 476
- FR-A- 803 097
- FR-A- 1 263 415
- US-A- 1 573 816
- US-A- 1 613 316
- US-A- 1 714 577
- US-A- 1 756 020

## Description

La présente invention a pour objet des perfectionnements aux grilles du type formant un tapis sans fin tendu entre deux tambours rotatifs et dont le brin supérieur constitue la sole d'un foyer ou d'un réacteur à lit fluidisé alimenté en air ou gaz de réaction à travers ledit brin.

Ces grilles sont constituées par des barreaux articulés sur des axes à la manière des maillons d'une chaîne. Les grilles connues comportent des barreaux de différents types: barreaux de rive sur les deux côtés de la grille, barreaux d'entraînement encadrant les galets montés sur les axes d'articulation et par lesquels la grille reçoit son mouvement du tambour moteur, et barreaux de remplissage. Tous ces barreaux comportent un corps en forme de lame, disposé verticalement et un chapeau dont la largeur est supérieure à l'épaisseur du corps et qui déborde soit d'un seul côté, pour les barreaux de rive et d'entraînement, soit symétriquement de part et d'autre du corps, pour les barreaux de remplissage.

Dans les grilles connues (FR-A-759.504), les barreaux de rive, d'entraînement et de remplissage ont des dimensions transversales différentes, ce qui complique la fabrication de la grille et la rend évidemment plus coûteuse. Les dimensions des barreaux de rive et d'entraînement sont en effet imposées par leur fonction, à savoir: assurer l'étanchéité avec les parois latérales du foyer ou du réacteur et protéger les extrémités des axes d'articulation, pour les premiers, et protéger les galets d'entraînement pour les seconds. Les dimensions des barreaux de remplissage sont choisies pour permettre le passage d'un débit de gaz prédéterminé à travers la grille avec une perte de charge acceptable et éviter la chute des petites particules du produit constituant le lit fluidisé entre les barreaux. Ces conditions conduisent à utiliser un grand nombre de barreaux de remplissage de faible largeur ce qui augmente encore les coûts de fabrication de ces grilles.

De plus, dans les grilles connues, l'écartement entre les barreaux est fixé par des bossages formés sur les barreaux autour des alésages recevant les axes d'articulation et qui sont en butée les uns contre les autres, le plan d'appui de chacun de ces bossages étant à l'écart du bord correspondant du chapeau, ce qui complique l'usinage des barreaux.

Le but de la présente invention est de simplifier la fabrication des barreaux et de la grille et de réduire le coût de cette dernière sans diminuer ses performances.

La grille objet de la présente invention est caractérisée en ce que la largeur des chapeaux des barreaux de remplissage est sensiblement égale à celle des barreaux de rive et d'entraînement et en ce que le dessus des chapeaux est arrondi ou biseauté pour permettre une mise en suspension complète des produits constituant le lit fluidisé et leurs bords sont amincis pour réduire les pertes de charge du courant gazeux à la traversée de la grille.

On a déjà proposé (US-A-1.613.316) d'utiliser, dans un foyer à lit compact une grille dont les chapeaux sont biseautés de telle sorte que le courant d'air soufflé sous la grille vienne directement en contact avec les particules de combustibles reposant sur les barreaux pour faciliter leur combustion.

Dans la grille objet de l'invention le but recherché est tout autre: il s'agit de satisfaire aux conditions imposées à toute grille support de lit fluidisé, c'est-à-dire d'éviter la chute de particules entre les barreaux en conservant des pertes de charge acceptables, en dépit de la largeur des chapeaux plus importante que sur les grilles classiques.

Le dessus des chapeaux peut être formé de surfaces courbes convexes et/ou de plans inclinés ayant une pente suffisante pour que les particules qui tombent sur les barreaux glissent jusqu'aux bords des chapeaux où elles rencontrent le courant de gaz de fluidisation circulant entre les barreaux et sont entraînées par celui-ci dans le lit fluidisé. Le dessus des chapeaux peut comporter des surfaces horizontales ou à faible pente, mais elles doivent être suffisamment étroites pour que les particules ne puissent pas s'y maintenir en équilibre stable.

Selon une disposition préférée, le dessus des chapeaux est constitué par deux plans inclinés symétriques agencés à la façon de deux penchants d'un toit dont le sommet peut être à angle vif, arrondi ou tronqué.

Suivant une autre caractéristique de l'invention, le plan de chacun des bossages formés sur les barreaux de remplissage, autour des alésages recevant les axes d'articulation, s'appuie sur le bord correspondant du chapeau et l'écartement entre les barreaux est fixé par des rondelles placées entre lesdits bossages. Cette construction permet d'usiner simultanément les bossages et les bords du chapeau des barreaux.

Suivant une troisième caractéristique de l'invention, les chapeaux des barreaux comportent des parties surélevées formant des créneaux ou des dents de scie pour permettre un meilleur entraînement des cendres et des mâchefers, notamment quant le brin supérieur de la grille est incliné.

D'autres caractéristiques de l'invention apparaîtront à la lecture de la description qui suit et se réfère aux dessins l'accompagnant qui montrent, à titre d'exemple non limitatif, un mode de réalisation de l'invention et sur lesquels:
La figure 1 est une vue en plan d'une partie d'une grille réalisée conformément à l'invention;
La figure 2 est une coupe suivant l'axe 2-2 de la figure 1;
Les figures 3 et 4 sont des vues en élévation et en coupe, respectivement, d'un barreau de rive;
Les figures 5 et 6 sont des vues en élévation et en coupe, respectivement, d'un barreau d'entraînement;
Les figures 7 et 8 sont des vues en élévation et en coupe, respectivement, d'un barreau de remplissage;
La figure 9 est une vue en élévation d'un barreau à profil en dent de scie; et
Les figures 10 et 11 sont des vues en coupe montrant deux autres formes possibles pour les chapeaux des barreaux.

La grille représentée partiellement sur les figures 1 et 2 est formée de barreaux assemblés à la manière des maillons d'une chaîne au moyen d'axes horizontaux 10, les rangées successives de barreaux étant décalées longitudinalement d'un demi-barreau.

Elle comporte des barreaux de rive 12, sur chacun de ses côtés, des barreaux d'entraînement 14 encadrant les galets 16 montés sur les axes 10 et par l'intermédiaire desquels la grille reçoit son mouvement d'un tambour ou de tourteaux moteurs, et des barreaux de remplissage 18.

Tous les barreaux ont la même longueur. Ils comportent un corps 20, en forme de lame, disposé verticalement et percé de deux trous 22 pour le passage des axes 10 et un chapeau 24 surmontant ledit corps. La largeur du chapeau est supérieure à l'épaisseur du corps et est sensiblement la même pour tous les barreaux. Le chapeau est disposé dissymétriquement, sur un côté du corps, dans les barreaux de rive et d'entraînement (figures 4 et 6) et symétriquement par rapport au corps dans les barreaux de remplissage (figure 8).

Chaque chapeau 24 comporte au-dessus des axes d'articulation 10, deux parties surélevées 24', formant des créneaux.

En variante, le dessus des barreaux pourrait être profilé en dent de scie, comme représenté sur la figure 9. Pour certaines utilisations le dessus des barreaux peut aussi être rectiligne, sans crénaux ou dents.

La face supérieure de chaque partie du chapeau est constituée par une bande médiane étroite 26 et deux bandes latérales 28, plus larges et inclinées à la manière des penchants d'un toit.

D'autres formes pourraient être adoptées pour le dessus du chapeau des barreaux; on pourrait, par exemple, lui donner la forme d'un toit à sommet à angle vif (figure 10) ou une forme arrondie (figure 11).

Sur les barreaux de rive et d'entraînement l'un des bords du chapeau se trouve dans le plan de la face adjacente du corps du barreau. Sur les barreaux de rive l'autre face du corps est munie de deux nervures 30 de raidissement. Sur les barreaux d'entraînement, cette autre face est munie, autour des alésages 22 pour le passage des axes 10, de bossages 32 dont les faces perpendiculaires à ces axes servent d'appui latéral aux galets 16.

Les barreaux de remplissage comportent, autour des alésages 22 pour le passage des axes 10, des bossages circulaires 34 dont les faces perpendiculaires à ces axes sont situées dans des plans s'appuyant sur les bords respectifs des chapeaux.

L'écartement entre les barreaux est fixé par des rondelles 36 montées sur les axes 10. Il est réglé pour permettre le passage à travers la grille du débit d'air ou d'un autre gaz nécessaire à la fluidisation et éventuellement à l'entretien de la réaction et éviter la chute entre les barreaux des petites particules du produit fluidisé. Ces conditions peuvent être respectées, en maintenant les pertes de charge à la traversée de la grille à des valeurs acceptables, grâce à la forme particulière des barreaux, en particulier parce que l'épaisseur des bords des chapeaux qui définissent entre eux les fentes où circule le courant gazeux est relativement faible, comme on le voit sur la figure 2. Cette épaisseur est de l'ordre de 20% de la largeur du chapeau et peut même être plus faible.

La largeur des chapeaux des barreaux peut varier de 10 mm à 40 mm et le rapport de l'écartement entre barreaux, au niveau des bords des chapeaux, à la largeur de ces derniers est compris entre 5/100 et 15/100.

## Revendications

1. Grille sans fin constituant la sole d'un foyer ou d'un réacteur à lit fluidisé, formé de barreaux articulés sur des axes horizontaux (10) à la manière des maillons d'une chaîne et comportant des barreaux de rive (12), des barreaux d'entraînement (14) et des barreaux de remplissage (18), chaque barreau étant constitué par un corps (20) en forme de lame, disposé verticalement, et un chapeau (24) dont la largeur est supérieure à l'épaisseur dudit corps, caractérisée en ce que la largeur des chapeaux (24) des barreaux de remplissage (18) est sensiblement égale à celle des barreaux de rive (12) et d'entraînement (14) et en ce que le dessus des chapeaux (24) est arrondi ou biseauté pour permettre une mise en suspension correcte des produits constituant le lit fluidisé et leurs bords sont amincis pour réduire les pertes de charges subies par un courant gazeux traversant la grille.

2. Grille selon la revendication 1, caractérisé en ce que le dessus des chapeaux (24) est formé de surfaces courbes convexes et/ou de plans inclinés ayant une pente suffisante pour que les particules qui tombent sur les barreaux glissent jusqu'au bord des chapeaux.

3. Grille selon la revendication 1 ou 2, caractérisée en ce que la surface supérieure des chapeaux (24) est constituée par une bande médiane étroite (26) et deux bandes latérales (28), plus larges et inclinées à la manière des penchants d'un toit.

4. Grille selon la revendication 1, 2 ou 3, caractérisée en ce que l'un des bords du chapeau (24) des barreaux de rive (12) et d'entraînement (14) est situé dans le plan de la face adjacente du corps (20) des barreaux.

5. Grille selon la revendication 1, 2, 3 ou 4, caractérisée en ce que les barreaux de remplissage (18) comportent sur les faces opposées de leur corps (20) des bossages (34) dont la face perpendiculaire aux axes d'articulation (10) est située dans un plan s'appuyant sur le bord respectif du chapeau (24) des barreaux.

6. Grille selon la revendication 4 ou 5, caractérisée en ce que l'écartement entre les barreaux est fixé par des rondelles (36) montées sur les axes d'articulation (10).

7. Grille selon l'une quelconque des revendications précédentes, caractérisée en ce que les chapeaux (24) des barreaux comportent des parties surélevées (24') formant des créneaux ou des dents de scie.

## Claims

1. Travelling grate forming the hearth of a fluidised bed furnace or reactor, composed of links hinged on horizontal pins (10) in the manner of chain links and comprising side links (12), driving links (14) and filling links (18), each link being composed of a blade-shaped body (20), arranged vertically, and a cap (24) the width of which is greater than the thickness of said body, characterized in that the width of the caps (24) of the filling links (18) is roughly equal to the one of the side links (12) and of the driving links (14) and in that the top of the caps (24) is rounded or bevelled in order to allow for correct suspension of the products forming the fluidised bed and their edges are thinned so as to reduce the pressure losses sustained by a gas flow passing through the grate.

2. Grate according to claim 1, characterized in that the top of the caps (24) is formed by convexly curved surfaces or inclined planes with a slope sufficient to ensure that the particles falling onto the links slide down to the edge of the caps.

3. Grate according to claim 1 or 2, characterized in that the upper surface of the caps (24) is composed of a narrow centre band (26) and two wider side bands (28) inclined in the manner of roof slopes.

4. Grate according to claim 1, 2 or 3, characterized in that one of the edges of the cap (24) of the side links (12) and of the driving links (14) is arranged in the plane of the adjacent face of the body (20) of the links.

5. Grate according to claim 1, 2, 3 or 4, characterized in that the opposite sides of the body (20) of the filling links (18) are provided with bosses (34) the face perpendicular to the hinge pins (10) of which is arranged in a plane flush with the respective edge of the cap (24) of the links.

6. Grate according to claim 4 or 5, characterized in that the distance between the links is determined by washers (36) mounted on the hinge pins (10).

7. Grate according to any of the preceding claims, characterized in that the caps (24) of the links are provided with elevated sections (24') forming crenelations or saw teeth.

## Patentansprüche

1. Wanderrost, welches den Herd eines Wirbelbettofens oder -reaktors bildet, bestehend aus Stäben, die Kettengliedartig gelenkig auf horizontalen Achsen (10) befestigt sind und Randstäbe (12), Mitnehmerstäbe (14) und Füllstäbe (18) umfassen, wobei jeder Stab aus einem vertikal angeordneten blattförmigen Körper (20) und einer Kappe (24) besteht, deren Breite grösser ist als die Dicke des Körpers, dadurch gekennzeichnet, dass die Breite der Kappen (24) der Füllstäbe (18) etwa gleich derjenigen der Randstäbe (12) und der Mitnehmerstäbe (14) ist, und dass die Oberseite der Kappen (24) abgerundet oder abgeschrägt ist, um eine korrekte Suspendierung der das Wirbelbett bildenden Stoffe zu erlauben, und dass sich ihre Kanten verjüngen, um die von einem durch das Rost strömenden Gasstrom erlittenen Druckverluste zu verringern.

2. Rost gemäss Anspruch 1, dadurch gekennzeichnet, dass die Oberseite der Kappen (24) von konvex gewölten Flächen und/oder schrägen Ebenen mit genügend grosser Neigung gebildet wird, damit die auf die Stäbe fallenden Teilchen bis zum Rand der Kappen gleiten.

3. Rost gemäss Anspruch 1 oder 2, dadurch gekennzeichnet, dass die obere Fläche der Kappen (24) von einem schmalen mittleren Streifen (26) und zwei breiteren, dachschrägenartig geneigten Seitenstreifen (28) gebildet ist.

4. Rost gemäss Anspruch 1, 2 oder 3, dadurch gekennzeichnet, dass eine der Kanten der Kappen (24) der Randstäbe (12) und der Mitnehmerstäbe (14) in der Ebene der angrenzenden Seite des Körpers (20) der Stäbe liegt.

5. Rost gemäss Anspruch 1, 2, 3 oder 4, dadurch gekennzeichnet, dass die Füllstäbe (18) auf den gegenüberliegenden Seiten ihres Körpers (20) mit Vorsprüngen (34) versehen sind, deren senkrecht zu den Gelenkachsen (10) liegende Seite in einer sich an er entsprechenden Kante der Kappen (24) der Stäbe anlehnenden Ebene angeordnet ist.

6. Rost gemäss Anspruch 4 oder 5, dadurch gekennzeichnet, dass der Abstand zwischen den Stäben durch auf die Gelenkachsen (10) montierte Scheiben bestimmt wird.

7. Rost gemäss irgendeinem der vorstehenden Ansprüche, dadurch gekennzeichnet, dass die Kappen (24) der Stäbe zacken- oder sägezahnförmige überhöhte Abschnitte (24') aufweisen.
